# EUROPÄISCHE PATENTSCHRIFT

(11) **EP 1 242 242 B1**
(45) Veröffentlichungstag und Bekanntmachung des Hinweises auf die Patenterteilung: **21.06.2006**
(21) Anmeldenummer: 00990731.2
(22) Anmeldetag: 13.12.2000
(51) Int. Cl.: B41F 1/00

(54) **VERFAHREN UND VORRICHTUNG ZUM KUPPELN/ENTKUPPELN EINES ZYLINDERS IN EINER DRUCKMASCHINE**
METHOD AND DEVICE FOR COUPLING IN/OUT A CYLINDER IN A PRINTING MACHINE
PROCEDE ET DISPOSITIF POUR L'ACCOUPLEMENT/LE DESACCOUPLEMENT D'UN CYLINDRE DANS UNE PRESSE

(30) Priorität: 22.12.1999 DE 19962421
(43) Veröffentlichungstag der Anmeldung: 25.09.2002
(73) Patentinhaber: MAN Roland Druckmaschinen AG, 63075 Offenbach (DE)
(72) Erfinder: SCHÖLZIG, Jürgen, 55126 Mainz-Finthen (DE); GUBA, Reinhold, 64331 Weierstadt (DE)
(74) Vertreter: Stahl, Dietmar
(86) Internationale Anmeldenummer: PCT/EP2000/012636
(87) Internationale Veröffentlichungsnummer: WO 2001/045944

(56) Entgegenhaltungen:
- EP-A- 0 894 623
- US-A- 3 147 702
- PATENT ABSTRACTS OF JAPAN vol. 013, no. 090 (M-803), 2. März 1989 (1989-03-02) & JP 63 281883 A (KOMORI PRINTING MACH CO LTD), 18. November 1988 (1988-11-18)

## Beschreibung

Die Erfindung betrifft ein Verfahren und eine Vorrichtung zum Kuppeln / Entkuppeln eines Zylinders nach den Oberbegriffen von Haupt- und Nebenanspruch.

### [Stand der Technik]

Aus DE 195 37 421 C1 ist ein Verfahren und eine Vorrichtung dieser Art bekannt. Der Zylinder ist dabei mittels einer aus einer ersten und einer zweiten Kupplungsscheibe gebildeten Kupplung antriebsseitig lösbar verbindbar. Die erste Kupplungsscheibe ist hierbei drehsteif mit dem Antriebsrad verbunden und die zweite Kupplungsscheibe ist drehsteif mit dem Zylinderzapfen verbunden. Beide Kupplungsscheiben sind mittels eines mit Druck beaufschlagbaren Arbeitszylinders zueinander axial verschiebbar. Dabei wird der Arbeitszylinder während des Einkuppelvorganges mit einem geringerem Druck beaufschlagt als dem im eingekuppelten Zustand vorherrschenden Enddruck. Die erste Kupplungsscheibe ist mit einem Steuerventil in Funktionsverbindung, wobei dieses Steuerventil von der zweiten Kupplungsscheibe derart betätigbar ist, dass das Steuerventil beim Einkuppeln in den Arbeitszylinder ein Druckmittel führt und das Steuerventil in einem eingekuppelten Zustand geschlossen ist.

Aus EP 0 714 767 A1 ist eine Vorrichtung zum Kuppeln eines Rotationszylinders in einer Druckmaschine bekannt, bei der ein Antriebsrad bei der Zylinderentnahme ortsfest ist. Ein Zylinderzapfen des Rotationszylinders ist in einer durch zwei Halbschalen gebildeten zu öffnenden Lagerung im Gestell angeordnet. Die Lagerung ist mit einer konzentrisch zur Zylinderachse verlaufenden Bohrung in einer Lagerbuchse versehen. In der Bohrung ist eine Hohlwelle axial starr drehbar gelagert und in dieser Hohlwelle ist eine Schaltwelle axial starr, drehbar gelagert und in dieser Hohlwelle ist eine Schaltwelle axial verschiebbar angeordnet, wobei Schaltwelle und der zugeordnete Zylinderzapfen jeweils mittels Kupplungshälften verbunden sind. Endseitig ist an der Hohlwelle das Antriebsrad befestigt und zwischen Hohlwelle und Schaltwelle ist eine weitere den Achsversatz ausgleichende Kupplung spielfrei angeordnet. Die Hohlwelle weist eine Innenverzahnung auf und die Schaltwelle ist mit zwei zueinander verdrehbaren mit der Innenverzahnung zusammenwirkenden Außenverzahnungen ausgebildet.

Gemäß DE 296 17 401 U1 ist eine Vorrichtung zum Verbinden / Lösen eines Walzenkörpers in einer Druckmaschine bekannt. Durch axiales Verschieben eines Lagerzapfens unter Verwendung einer den Walzenkörper durchdringenden Spannspindel erfolgt die Kupplung von Walzen und Lagerung. Auf einer Seite ist dabei die Spannspindel in dem ersten Lagerzapfen einschraubbar, wobei auf der anderen Seite eine Spannschraube einen zweiten Lagerzapfen durchdringt und in die Spannspindel einschraubbar ist. Der Walzenkörper weist stirnseitig Passbohrungen zur Aufnahme der Lagerzapfen auf, wobei in den Passbohrungen Druckfedern angeordnet sind und durch eine Betätigung der Spannschrauben beider Lagerzapfen entgegen der Federkraft mit dem Walzenkörper verbindbar sind.

Von Nachteil ist hierbei, dass alle Ausführungen relativ aufwendig sind.

### [Aufgabe der Erfindung]

Der Erfindung liegt die Aufgabe zugrunde, ein Verfahren und eine Vorrichtung der eingangs genannten Art zu schaffen, welche die genannten Nachteile vermeiden, die insbesondere den Kupplungsprozess von Zylinder und Lagerung einschließlich Antrieb vereinfachen und eine Verkürzung der Rüstzeiten erlaubt.

Erfindungsgemäß wird die Aufgabe durch die Ausbildungsmerkmale von Haupt- und Nebenanspruch gelöst. Weiterbildungen ergeben sich aus den Unteransprüchen.

Ein erster Vorteil der erfindungsgemäßen Lösung ist darin begründet, dass der Kupplungsprozess automatisierbar ist. Hierdurch ist beim Wechsel eines Zylinders in einer Druckmaschine eine spürbare Rüstzeitverkürzung erzielbar.

Von Vorteil ist weiterhin, dass der Antrieb des Zylinders beim Kuppeln bzw. Entkuppeln ortsfest in der Druckmaschine verbleibt. Durch den Kupplungsprozess sind damit mögliche verschleißfördernde Rückwirkungen auf den Antrieb bzw. die Lagerung vermeidbar.

Vorteilhaft ist ebenso, dass das Kuppeln bzw. Entkuppeln des Zylinders schnell und sicher realisierbar ist und dass durch eine Zentrierung des Zylinders eine hohe Rundlaufgenauigkeit erreichbar ist.

Ein weiterer Vorteil ist dadurch bedingt, dass der Zylinder mit oder ohne Zapfen ausgebildet ist. Eine in das Seitengestell eindringende Aufnahme der Zapfen nicht erforderlich.

Dies erleichtert das Einsetzen bzw. den Austausch des Zylinders zwischen zwei Seitengestellwänden, unäbhängig, ob dies manuell oder automatisiert, z.B. mittels Magazin und/oder Handhabegerät, z.B. Industrieroboter, erfolgt.

Schließlich ist es von Vorteil, dass ein Wechseln (Kuppeln / Entkuppeln) des Zylinders, alternativ einer Walze, manuell oder automatisiert durchführbar ist. Beispielsweise ist an Druck- und/oder Lackwerken ein automatisierter Wechsel der Druck-/Lackform durchführbar während bevorzugt gleichzeitig ein automatisierter Wechsel von Zylindern bzw. Walzen in den Lagerbuchsen erfolgt.

### [Beispiele]

Die Erfindung soll an einem Ausführungsbeispiel näher erläutert werden.

Dabei zeigen schematisch:
- Fig. 1: eine Bogenrotationsdruckmaschine mit zwei Lackwerken,
- Fig. 2: eine Lagerung eines Zylinders an der Antriebsseite (A-Seite),
- Fig. 3: eine Lagerung eines Zylinders (B-Seite),
- Fig. 4: eine Lagerung mit axialer Verriegelung eines Zylinders,
- Fig. 5: eine Lagerung mit umfangsseitiger Verriegelung eines Zylinders,
- Fig. 6: eine Schnitt A-A von Fig.5.

Eine Bogenrotationsdruckmaschine besteht beispielsweise aus mehreren Druckwerken 14 für den Mehrfarbendruck und zwei in Förderrichtung 5 des Bogenmaterials nachgeordneten Lackwerken 15, 16. Zwischen beiden Lackwerken 15, 16 ist ein Trocknersystem 20 angeordnet. Dem letzten Lackwerk 16 folgt ein Ausleger 18, welcher ein umlaufendes Fördersystem 19 zum Transportieren und Ablegen des Bogenmaterials auf einen Auslegerstapel aufweist.

Jedes Druckwerk 14 weist einen einfachgroßen Plattenzylinder 13, einen einfachgroßen Gummituchzylinder 12 und einen doppeltgroßen Druckzylinder 1 als Bogenführungszylinder auf. Dem Plattenzylinder 13 ist ein Farbwerk und ggf. ein Feuchtwerk zugeordnet. Jedes Lackwerk 15, 16 weist einen einfachgroßen Formzylinder 2 mit einem zugeordneten Zylinder 3 als Auftragwalze und einem Dosiersystem 4 auf und ist mit einem doppeltgroßen Druckzylinder 1 als Bogenführungszylinder in Funktionsverbindung.

Zwischen den Druckwerken 14, dem ersten Lackwerk 15, dem Trocknersystem 20 und dem zweiten Lackwerk 16 sind doppeltgroße Transferzylinder 17 als Bogenführungszylinder angeordnet. Dabei ist dem Trocknersystem 20 wahlweise ein Druckzylinder 1 oder ein Transferzylinder 17 als Bogenführungszylinder zugeordnet. Im Bereich der Druckzonen von Gummituchzylinder 12 und Druckzylinder 1 sowie vom Formzylinder 2 und Druckzylinder 1 sind pneumatisch beaufschlagbare Bogenführungseinrichtungen 6, 7 in Förderrichtung 5 vor und nach der jeweiligen Druckzone angeordnet. Im ersten Lackwerk 15 ist das Dosiersystem 4 durch ein Kammerrakel 4 mit einem Zuführsystem und einem Rücklaufsystem für ein flüssiges Medium gebildet. Der Zylinder 3 ist im vorliegenden Beispiel als eine gerasterte Auftragwalze 3 ausgebildet. Im zweiten Lackwerk 16 ist das Dosiersystem 3, 4 durch zwei Zylinder, hier als Auftragwalze 3 und Dosierwalze 4 ausgeführt, ausgebildet.

Ein derartiger Zylinder 3 weist an beiden Stirnseiten 8 eine Zentrierung 9 auf. Die Zentrierung 9 ist insbesondere zylindrisch oder kegelförmig ausgebildet. Beide Zentrierungen 9 sind spiegelbildlich zueinander und auf der Zylinderachse fluchtend angeordnet. Gemäß Figur 2 ist im Seitengestell 21 der einen Seite, z.B. der Antriebsseite (A-Seite), ein Lager 28, vorzugsweise ein beistellbares Exzenterlager, angeordnet. Im Lager 28 ist eine Lagerbuchse 11 angeordnet, welche an einem Ende die Stirnseite 8 des Zylinders 3 aufnimmt und am anderen Ende fixiert einen Antrieb 22, vorzugsweise ein antreibbares Zahnrad, trägt. In der Lagerbuchse 11 ist eine Stange 31 fluchtend zur Achse des Zylinders 3 zentrisch innerhalb der Lagerbuchse 11 durchgehend angeordnet. Die Stange 31 trägt in Richtung Stirnseite 8 endseitig eine konzentrisch angeordnete Pinole 10 und am anderen Ende eine Bremsscheibe 25. Die Pinole 10 ist innerhalb der Lagerbuchse 11 in einer, vorzugsweise spielfreien Linearführung 27 angeordnet. In Richtung Stirnseite 8 ist die Pinole 10, zumindest im Bereich der Pinolenspitze, zylindrisch oder kegelig bzw. kegelstumpfförmig passend zur Zentrierung 9 des Zylinders 3 ausgebildet. Bevorzugt ist die Fläche (zumindest der Pinolenspitze) der Pinole 10 leicht ballig ausgeführt, um geringfügige Fluchtungsfehler auszugleichen und das Zentrieren des Zylinders 3 zu unterstützen.

Innerhalb der Lagerbuchse 11 ist zwischen dieser und der Pinole 10 ein Kraftsystem 26, beispielsweise ein Federsystem, angeordnet, welches bevorzugt konzentrisch zur Stange 31 angeordnet ist. Die endseitig an der Stange 31 angeordnete Bremsscheibe 25 ist Teil eines Bremssystem, welches weiterhin eine Halteplatte 24 und wenigstens eine, vorzugsweise mehrere Betätigungsvorrichtungen 23, vorzugsweise pneumatisch beaufschlagbare Arbeitszylinder, aufweist. Alternativ sind ebenso hydraulisch beaufschlagbare Arbeitszylinder einsetzbar.

Die Halteplatte 24 erfüllt zwei Funktionen. Einerseits fungiert sie zur Bremsscheibe 25 als Bremsbacke, andererseits trägt sie am Seitengestell 21 abgestützte Betätigungseinrichtungen 23. Ist das Lager 28 als Exzenterlagerung ausgebildet, so sind die Betätigungseinrichtungen 23 am Lager 28 abgestützt, um die Schwenkbewegung der Exzenterlagerung zu gewährleisten. In einer bevorzugten Ausbildung gemäß Figur 2 ist die Lagerbuchse 11 als einseitig offene Halbschalenlagerung ausgebildet. Die Lagerbuchse 11, hier als Halbschalenlagerung, nimmt die Stirnseiten 8 des Zylinders 3 auf und weist eine Verriegelung 29 auf, welche den Formschluß zum Zylinder 3 realisiert.
In einer Ausbildung ist die Verriegelung 29, z.B. als Bolzen oder Bolzen mit Kugelkopf oder eine Kugel, radial zur Achse des Zylinders 3 an der Lagerbuchse 11 (im Bereich der Halbschalenlagerung) angeordnet und ist formschlüssig mit einer an der Stirnseite 8 radial angeordneten Öffnung bzw. Bohrung 35 formschlüssig in Verbindung (Fig. 2,3).
In einer weiteren Ausbildung ist die Verriegelung 29, z.B. als Bolzen, achsparallel zur Achse des Zylinders 3 an der Lagerbuchse 11 angeordnet und an der jeweiligen Stirnseite 8 des Zylinders 3 ist eine Öffnung 35 bzw. eine Bohrung für den Formschluß der Verriegelung 29 angeordnet (Fig.4).
In einer weiteren Ausbildung gem. Fig. 5 und 6 ist die Verriegelung 29 umfangsseitig an der Lagerbuchse 11 angeordnet und an der jeweiligen Stirnseite 8 des Zylinders 3 ist bevorzugt umfangsseitig eine Öffnung 35 z.B. mit Gewinde oder bevorzugt als eine Nut für den Formschluß der Verriegelung 29 angeordnet. Bevorzugt ist das Halbschalenlager der Lagerbuchse 11 annähernd U-förmig ausgebildet und weist als Verriegelung 29 eine Platte auf. Die Platte greift als Verriegelung 29 in die als umlaufende Nut ausgebildete, an der Stirnseite 8 angeordnete Öffnung 35 ein. Dabei weist die umlaufende Nut in der Öffnung 35 eine sekantenförmige Anschlagfläche 36 auf, welche mit der plattenförmigen Verriegelung 29 umfangsseitig eine formschlüssige Verbindung darstellt.

Gemäß Figur 3 ist im Seitengestell 21 der anderen Seite, z.B. der B-Seite - analog zur A-Seite - ein Lager 28, vorzugsweise ein beistellbares Exzenterlager, angeordnet. Im Lager 28 ist eine Lagerbuchse 11 zur Aufnahme der Stirnseite 8 des Zylinders 3 aufgenommen und in der Lagerbuchse 11 ist zentrisch eine Stange 31 auf der Achse des Zylinders 3 fluchtend innerhalb der Lagerbuchse 11 durchgehend angeordnet. In Richtung Stirnseite des Zylinders 3 trägt die Stange 31 endseitig eine konzentrisch angeordnete Pinole 10 und am anderen Ende ist eine Bremsscheibe 25 an der Stange 31 angeordnet. Die Pinole 10 ist in einer Linearführung 27 in der Lagerbuchse 11 angeordnet und ist in Richtung Stirnseite 8 zylindrisch oder kegelig bzw. kegelstumpfförmig ausgebildet. Die zylindrische oder kegelig / kegelstumpfförmige Ausbildung der Pinole 10 ist passfähig zur Zentrierung 9 in der Stirnseite 8 des Zylinders 3 ausgebildet. Innerhalb der Lagerbuchse 11 ist zwischen dieser und der Pinole 10, vorzugsweise konzentrisch zur Stange 31, ein Kraftsystem 26, z.B. ein Federsystem, angeordnet. Die endseitig an der Stange 31 angeordnete Bremsscheibe 25 ist wiederum Teil eines Bremssystems, welches weiterhin eine Halteplatte 24 und wenigstens eins, vorzugsweise mehrere Betätigungseinrichtungen 23, z.B. pneumatisch oder hydraulisch beaufschlagbare Arbeitszylinder, aufweist. Die Halteplatte 24 fungiert als Bremsbacke und trägt gleichzeitig die am Seitengestell 21 abgestützten Betätigungseinrichtungen 23.
Bei Ausbildung des Lagers 28 als Exzenterlagerung sind die Betätigungseinrichtungen 23 am Lager 28 angeordnet, um die Schwenkbewegung der Exzenterlagerung zu gewährleisten.

Die Lagerbuchse 11 ist analog zur A-Seite (Figur 2,4,5,6) und deren o.g. Ausbildungsvarianten mit einer Verriegelung 29 für den Formschluß der Stirnseite 8 des Zylinders 3 ausgeführt.

Im Bereich der Bremsscheibe 25 ist endseitig der Stange 31 ein zweiter Antrieb 30 als Hilfsantrieb zugeordnet, welcher mit einem Zahnrad 33, z.B. einem Schneckenrad, gekoppelt ist. Antrieb 30 und Zahnrad 33 sind bevorzugt als Schneckengetriebe ausgebildet, wobei der Hilfsantrieb 30 bei einem als Exzenterlagerung ausgeführten Lager 28 schwenkbewegbar an diesem angeordnet ist. Das Zahnrad 33 ist mit einer im Antrieb 30 gelagerten, von der Stange 31 durchdrungenen Hohlwelle 32 verbunden. Die Hohlwelle 32 weist einen Freilauf 34 auf, der endseitig an der Lagerbuchse 11 angeordnet ist.

Das Arbeitsverfahren ist wie folgt: Zylinder 3 und Lagerbuchsen 11 sind entkuppelt.
Vor dem Einsetzen des Zylinders 3 werden die vorzugsweise schaltungstechnisch mit einer zentralen Steuerung gekoppelten Betätigungseinrichtungen 23 angesteuert, die Lagerbuchsen 11 werden mittels des Bremssystems 23, 24, 25 bevorzugt reibschlüssig stillgesetzt (festgebremst). Hierzu wird die Halteplatte 24 durch die Betätigungseinrichtung 23 axial in Bremsposition (1. Wegstrecke) bewegt. Ist die mit einem Sensor oder z.B. einer Schaltnocke erfasste gewünschte Position der Lagerbuchsen 11 erreicht, wird die Betätigungseinrichtung 23 weiter angesteuert, so dass die Halteplatte 24 durch die Betätigungseinrichtungen 23 axial in eine Position zum Entkuppeln (2. Wegstrecke) bewegbar ist. Hierbei wird durch die Halteplatte 24 die Bremsscheibe 25 und die Stange 31 mit Pinole 10 axial bewegt, derart, dass die Haltekraft des Kraftsystems 26 überwunden wird und die Pinole 10 aus der Zentrierung 9 herausbewegt ist. Bei Ausbildung der Lagerbuchse 11 als Halbschalenlager mit Verriegelung 29 wird beim Einkuppeln / Entkuppeln die Lagerbuchse 11 sensorisch gesteuert mittels Antrieb 30 in eine Position bewegt, in der der Zylinder 3 auf dem Halbschalenlager der Lagerbuchse 11 aufliegt und die Verriegelung 29 passfähig den Formschluß zur jeweiligen Stirnseiten 8 realisiert.

Der Zylinder 3 wird zwischen den Seitengestellen 21 eingesetzt. Die Betätigungseinrichtungen 23 geben die Bremsscheibe 25 frei und die zueinander fluchtenden Pinolen 10 werden mittels Kraftsystem 26 belastet in die Zentrierung 9 der Stirnseiten 8 axial bewegt. Damit wird der Zylinder 3 gespannt und zentriert. Alternativ ist statt des Kraftsystems 26 mit Federkraft auch eine hydraulisch oder pneumatisch beaufschlagbare Betätigungseinrichtung oder ein Gewindetrieb einsetzbar, um eine axial wirkende Kraft zu erzeugen.

Zur Übertragung des Drehmomentes werden die Verriegelungen 29, je nach Ausbildung (Fig. 2-6), mit den Stirnseiten 8 lösbar formschlüssig verbunden. Die Position zum Kuppeln bzw. Entkuppeln des Zylinders 3 mit den Verriegelungen 29 wird bevorzugt über den vorzugsweise schaltungstechnisch mit einer zentralen Steuerung gekoppelten Antrieb 30 und einen Schaltnocken bzw. sensorisch zur Positionierung angesteuert.

### [Bezugszeichenliste]

- 1: Druckzylinder
- 2: Formzylinder
- 3: Zylinder
- 4: Dosiersystem
- 5: Förderrichtung
- 6: Bogenführungseinrichtung
- 7: Bogenführungseinrichtung
- 8: Stirnseite
- 9: Zentrierung
- 10: Pinole
- 11: Lagerbuchse
- 12: Gummituchzylinder
- 13: Plattenzylinder
- 14: Druckwerk
- 15: Lackwerk
- 16: Lackwerk
- 17: Transferzylinder
- 18: Ausleger
- 19: Fördersystem
- 20: Trocknersystem
- 21: Seitengestell
- 22: Antrieb
- 23: Betätigungseinrichtung
- 24: Halteplatte
- 25: Bremsscheibe
- 26: Kraftsystem
- 27: Linearführung
- 28: Lager
- 29: Verriegelung
- 30: Antrieb
- 31: Stange
- 32: Hohlwelle
- 33: Zahnrad
- 34: Freilauf
- 35: Öffnung
- 36: Anschlagfläche

## Patentansprüche

1. Verfahren zum Kuppeln / Entkuppeln eines Zylinders in einer Druckmaschine mit einem Antrieb und einer beidseitigen Lagerung,
**dadurch gekennzeichnet,**
**dass** zum Entkuppeln des Zylinders ein Hauptantrieb stillgesetzt und ein Hilfsantrieb zugeschaltet wird,
**dass** der stirnseitig je eine Zentrierung aufweisende Zylinder und die eine kraftbelastete Pinole aufweisende Lagerbuchse mittels Hilfsantrieb in eine vorbestimmte definierte Position bewegt werden,
**dass** anschließend die Lagerbuchse mittels Bremssystem zuerst festgebremst und anschließend die Pinole entgegen einer auf die Pinole wirkende Kraft axial bewegt wird, so dass die Pinole aus der Zentrierung des Zylinders entkuppelt wird,
**dass** beim Kuppeln das Bremssystems die Lagerbuchse freigibt und die Pinole mittels einer Kraft axial bewegt wird, so dass die Pinole in die Zentrierung des Zylinders axial bewegt und der Zylinder zentriert wird.

2. Vorrichtung zum Kuppeln / Entkuppeln eines Zylinders in einer Druckmaschine mit einem Antrieb und einer beidseitigen Lagerung,
**dadurch gekennzeichnet,**
**dass** in einem gestellfesten Lager (28) eine Lagerbuchse (11) drehbar gelagert und mit wenigstens einem Antrieb (22, 30) gekoppelt ist,
**dass** innerhalb der Lagerbuchse (11) eine Linearführung (27) angeordnet ist, die eine in Richtung des Zylinders (3) zentrisch ausgebildete Pinole (10) mit einer konzentrisch angeordneten Stange (31) aufnimmt, und
**dass** der Zylinder (3) an jeder Stirnseite (8) eine Zentrierung (9) zur zentrischen Aufnahme der Pinole (10) aufweist,
**dass** endseitig der Stange (31) ein betätigbares Bremssystem (23, 24, 25) zugeordnet ist, wobei auf der Stange (31) eine Bremsscheibe (25) angeordnet ist,
und
**dass** zwischen der Lagerbuchse (11) und der Pinole (10) ein Kraftsystem (26) angeordnet ist,
und
**dass** die Lagerbuchsen (11) eine Verriegelung (29) zur formschlüssigen Verbindung der Stirnseiten (8) aufweisen.

3. Vorrichtung nach Anspruch 2,
**dadurch gekennzeichnet,**
**dass** das Lager (28) eine Exzenterlagerung ist.

4. Vorrichtung nach Anspruch 2,
**dadurch gekennzeichnet,**
**dass** ein erster Antrieb (22) durch ein Zahnrad des Räderzuges im Hauptantrieb gebildet ist.

5. Vorrichtung nach Anspruch 2,
**dadurch gekennzeichnet,**
**dass** ein zweiter Antrieb (30) ein mit einem Freilauf (34) gekoppelter Hilfsantrieb ist.

6. Vorrichtung nach Anspruch 2,
**dadurch gekennzeichnet,**
**dass** die Zentrierung (9) zylindrisch oder kegelförmig ausgebildet ist.

7. Vorrichtung nach Anspruch 2 und 6,
**dadurch gekennzeichnet,**
**dass** die Spitze der Pinole (10) paßfähig zur Zentrierung (9) zylindrisch oder kegelförmig ist.

## Claims

1. Method for coupling/uncoupling a cylinder in a printing press having a drive and a mounting on both sides,
**characterized**
**in that**, in order to uncouple the cylinder, a main drive is stopped and an auxiliary drive is connected,
**in that** the cylinder, having a centring means at the end in each case, and the bearing bush, having a force-loaded spindle, are moved into a predetermined defined position by means of the auxiliary drive,
**in that** the bearing bush is then firstly braked firmly by means of the braking system and the spindle is then moved axially counter to a force acting on the spindle, so that the spindle is uncoupled from the centring means of the cylinder,
**in that,** during the coupling process, the braking system releases the bearing bush and the spindle is moved axially by means of a force, so that the spindle is moved axially into the centring means of the cylinder and the cylinder is centred.

2. Device for coupling/uncoupling a cylinder in a printing press having a drive and a mounting on both sides,
**characterized**
**in that** a bearing bush (11) is rotatably mounted in a bearing (28) fixed to the frame and is coupled to at least one drive (22, 30),
**in that** within the bearing bush (11) there is arranged a linear guide (27), which accommodates a spindle (10) formed centrally in the direction of
the cylinder (3) and having a concentrically arranged rod (31), and
**in that** the cylinder (3) has a centring means (9) at each end (8) in order to accommodate the spindle (10) centrally,
**in that,** at its end, the rod (31) is assigned a braking system (23, 24, 25) which can be activated, a brake disc (25) being arranged on the rod (31),
and
**in that** a force system (26) is arranged between the bearing bush (11) and the spindle (10),
and
**in that** the bearing bushes (11) have a locking means (29) for the form-fitting connection of the ends (8).

3. Device according to Claim 2, **characterized in that** the bearing (28) is an eccentric bearing.

4. Device according to Claim 2, **characterized in that** a first drive (22) is formed by a gear wheel of the gear train in the main drive.

5. Device according to Claim 2, **characterized in that** a second drive (30) is an auxiliary drive coupled to a freewheel (34).

6. Device according to Claim 2, **characterized in that** the centring means (9) is cylindrical or conical.

7. Device according to Claim 2 and 6, **characterized in that** the tip of the spindle (10) is conformally cylindrical or conical for the purpose of centring (9).

## Revendications

1. Procédé pour l'accouplement/le désaccouplement d'un cylindre dans une machine d'impression comprenant un entraînement et un support bilatéral,
**caractérisé en ce que**
pour le désaccouplement du cylindre, un entraînement principal est mis à l'arrêt est un entraînement auxiliaire est branché,
**en ce que** le cylindre présentant du côté frontal un centrage respectif et le coussinet présentant une douille sollicitée par force étant déplacés au moyen de l'entraînement auxiliaire dans une position définie prédéterminée,
**en ce qu'**ensuite le coussinet est d'abord freiné fixement au moyen d'un système de freinage et
ensuite la douille est déplacée axialement à l'encontre d'une force agissant sur la douille, de sorte que la douille soit désaccouplée du centrage du cylindre,
**en ce que** lors de l'accouplement, le système de freinage libère le coussinet et la douille est déplacée axialement au moyen d'une force, de sorte que la douille soit déplacée axialement dans le centrage du cylindre et que le cylindre soit centré.

2. Dispositif pour l'accouplement/le désaccouplement d'un cylindre dans une machine d'impression comprenant un entraînement et un support bilatéral,
**caractérisé en ce que**
dans un palier fixé au bâti (28), un coussinet (11) est monté à rotation et est accouplé à au moins un entraînement (22, 30),
**en ce qu'**à l'intérieur du coussinet (11) est disposé un guidage linéaire (27) qui reçoit une douille (10) réalisée centralement dans la direction du cylindre avec une tige (31) disposée concentriquement, et
**en ce que** le cylindre (3) présente sur chaque côté frontal (8) un centrage (9) pour recevoir centralement la douille (10),
**en ce que** du côté de l'extrémité, un système de freinage (23, 24, 25) actionnable est associé à la tige (31), un disque de frein (25) étant disposé sur la tige (31), et
**en ce qu'**entre le coussinet (11) et la douille (10) est disposé un système de force (26), et
**en ce que** les coussinets (11) présentent un verrouillage pour la connexion par engagement positif des côtés frontaux (8).

3. Dispositif selon la revendication 2,
**caractérisé en ce que**
le palier (28) est un support excentrique.

4. Dispositif selon la revendication 2,
**caractérisé en ce qu'**
un premier entraînement (22) est formé par une roue dentée du train de roues dans l'entraînement principal.

5. Dispositif selon la revendication 2,
**caractérisé en ce qu'**
un deuxième entraînement (30) est un entraînement auxiliaire accouplé avec une roue libre (34).

6. Dispositif selon la revendication 2,
**caractérisé en ce que**
le centrage (9) est réalisé sous forme cylindrique ou conique.

7. Dispositif selon les revendications 2 et 6,
**caractérisé en ce que**
la pointe de la douille (10) est cylindrique ou conique de manière,adaptable au centrage (9).
